# EUROPÄISCHE PATENTSCHRIFT

(11) **EP 0 539 913 B1**
(45) Veröffentlichungstag und Bekanntmachung des Hinweises auf die Patenterteilung: **25.09.1996**
(21) Anmeldenummer: 92118316.6
(22) Anmeldetag: 27.10.1992
(51) Int. Cl.: B42F 17/18

(54) **Staffelkartei**
Desk diary
Agenda de table

(30) Priorität: 29.10.1991 DE 9113427 U
(43) Veröffentlichungstag der Anmeldung: 05.05.1993
(73) Patentinhaber: Hinz, Rolf, Prof. Dr., D-44623 Herne (DE)
(72) Erfinder: Hinz, Rolf, Prof. Dr., D-44623 Herne (DE)
(74) Vertreter: Herrmann-Trentepohl, Werner, Dipl.-Ing.

(56) Entgegenhaltungen:
- DE-A- 2 820 271
- US-A- 4 607 443

## Beschreibung

Die Erfindung betrifft eine Staffelkartei gemäß dem Oberbegriff des Anspruches 1.

Die erfindungsgemäße Staffelkartei hat infolge ihrer im Oberbegriff des Patentanspruches 1 beschriebenen Merkmale den Vorteil, daß sie als Terminplaner verwendet werden kann. Ihre Karteiblätter lassen sich infolge ihrer Heftung nach abgelaufener Terminierung vom Paneel entfernen und durch neue Karteiblätter ersetzen. Die abgelaufenen Karteiblätter können hängend oder liegend anderweitig aufbewahrt oder auch vernichtet werden. Die Führung der Blöcke in den Längsleisten des Paneels erlaubt es, neue Blöcke von einer Seite her einzuführen und abgelaufene Blöcke an der anderen Seite herauszuziehen. Die Blöcke ergeben dann die zeitlichen Abstände, in denen die Karteiblätter aus- und eingewechselt werden.

Die Merkmale der Blockheftung mit einem Doppelfalzbruch begrenzt den Widerstand der gegenseitigen Anlenkungen der Karteiblätter gegen das Umklappen auf ein Minimum, sichert jedoch ausreichende Festigkeiten, so daß die Karteiblätter nicht verloren gehen können. Die Heftung auf Zahnleisten der Schieber erzwingt die Einhaltung der u.a. durch die Trennung der Verbindungsstege notwendigen Abstände der Karteiblätter in den Blöcken und gestattet dadurch eine irrtumsfreie Heftung und Beschriftung.

Solche Staffelkarteien werden von verschiedenen Berufsgruppen verwendet, insbesondere jedoch von Ärzten, welche ihre Arbeitszeit in ihrer Praxis in kurze Zeitintervalle unterteilen müssen. Ein Beispiel für die Verwendung der erfindungsgemäßen Staffelkartei sind Zahnarztpraxen, welche längere und kürzere Behandlungszeiten je Patient planen müssen. Dabei kommt es darauf an, die Behandlungsdauer an einer Vielzahl von Patienten überverhältnismäßig lange Planungszeiträume übersichtlich so zu verteilen, daß Überschneidungen nicht eintreten können.

Staffelkarteien des eingangs bezeichneten grundsätzlichen Aufbaus sind bereits bekannt und haben sich vielfach bewährt (DE 28 20 271 C2). Das Paneel dient als Schreibunterlage, wenn die Staffelkartei zur Terminplanung benutzt wird. Die Karteiblätter sind bei der Terminplanung mit der Staffelkartei z.B. für die Terminplanung von Zahnarztpraxen mit senkrechten Spalten unterteilt, die jeweils eine Planung für einen Tag aufnehmen. Dafür sind horizontale Zeilen für die Zeiteinteilung vorgesehen. Wenn man davon ausgeht, daß jeweils zwei zusammenhängende Karteiblätter mit zwei gleichzeitig aufgeklappten Seiten für Vormerkungen zur Verfügung stehen, dann lassen sich mehrere Monate eines Jahres ggf. ein ganzes Jahr auf einem Paneel unterbringen, ohne daß die Staffelkartei zu unhandlich wird. Die Höhe der Spalten ist zwar begrenzt, jedoch hat sich ergeben, daß eine Viertelstundenunterteilung für jeden Tag bei einer bekannten Staffelkartei durchführbar ist.

Die bekannten Staffelkarteien sind wegen der Langlebigkeit ihrer Paneele und der damit zusammenwirkenden Teile viele Jahre im Gebrauch. Andererseits führt die moderne Entwicklung, etwa wie sie in Zahnarztpraxen abläuft, zu kürzeren Behandlungsdauern, so daß die Viertelstundeneinteilung vielfach als zu grobe Unterteilung eingeschätzt und der Wunsch geäußert wird, bei Neubestellung von Karteiblättern eine feinere Unterteilung vorzusehen, ohne daß die Zeilenhöhe ungünstig beeinflußt, insbesondere zu stark vermindert wird. Da der Abstand der Führungsleisten auf dem vorhandenen Paneel die Höhe der Karteiblätter vorgibt, kann man diesen Wünschen bisher nicht Rechnung tragen.

Die Erfindung geht demgegenüber einen anderen Weg, dessen Grundgedanke im Anspruch 1 wiedergegeben ist. Weitere Merkmale der Erfindung sind Gegenstand der Unteransprüche.

Gemäß der Erfindung nutzt man die durch die Heftung der Karteiblätter auf Schiebern erzwungene verhältnismäßig große Breite der Längsleisten zur Vergrößerung der Höhe der Karteiblätter, d.h. zur Verlängerung ihrer Längsseiten. Es hat sich nämlich herausgestellt, daß die durch die Flachschieber vorgegebene ebene Oberseite der Längsleisten als Schreibunterlage geeignet ist. Dadurch ist es möglich, die Anzahl der Zeilen auf einem Karteiblatt zu vermehren, ohne den Zeilenabstand zu verringern und die Handhabung der Staffelkartei beim Umklappen der Karteiblätter zu erschweren. Es hat sich herausgestellt, daß auf diese Weise so viele Zeilen auf den Karteiblättern mehr vorgesehen werden können, daß die bisherige Viertelstundeneinteilung in eine 10-Minuten-Einteilung umgestaltet werden kann.

Andererseits wird mit der Erfindung auch erreicht, daß die Karteiblätter trotz ihrer vergrößerten Höhe sich problemlos umklappen lassen. Das wird mit der Form und Größe der Einschnitte erreicht. Diese Einschnitte sind nämlich erforderlich, weil der senkrechte Abstand der Schieber infolge des gegebenen Abstandes der Längsleisten des Paneels nicht der vergrößerten Höhe der Karteiblätter angepaßt werden kann. Wenn man aber lediglich die Einschnitte ohne weitere Maßnahmen vorsehen würde, so ergibt sich beim Umblättern, daß die scharfen Zahnflanken, welche den Brüchen des Doppelfalzes zugeordnet sind, in das Papier einschneiden, was die Karteiblätter und damit die Kartei in kurzer Zeit unbrauchbar machen würde. Dadurch, daß man erfindungsgemäß die Innenkante der Einschnitte mit der Querkante des Verbindungssteges ausfluchtet und gleichzeitig über diese hinaus nach beiden Seiten verlängert, läßt sich verhindern, daß im Zahnlückengrund der Schieber die Karteiblätter an den Verbindungsstegen einreißen.

Die Erfindung hat den Vorteil, daß sie eine verbesserte Feineinteilung in der senkrechten Dimension der Karteiblätter ohne Änderung der vorhandenen Paneele ermöglicht. Auf diese Weise lassen sich vorhandene Paneele mit besseren Karteiblättern beliefern und neue Paneele von vornherein mit diesen Karteiblättern versehen.

Vorzugsweise mit den Merkmalen des Anspruches 2 sorgt man für eine weitere Verbesserung. Dadurch, daß man die Einschnitte mit schwalbenschwanzförmigen Einführungsschlitzen versieht, kann man das Umblättern erleichtern und die Heftung verbessern.

Mit den Merkmalen des Anspruches 3 läßt sich erreichen, daß die Karteiblätter trotz ihrer vergrößerten Höhe auch im Bereich der Schieber leicht zu beschriften sind. Indem nämlich erfindungsgemäß die Hocken in die Einschnitte verlegt werden, können sie die flache Auflage des Karteiblattes auf dem Schieber nicht beeinträchtigen, so daß sich das Blatt einwandfrei beschreiben läßt.

Gemäß einem anderen Merkmal der Erfindung, das Gegenstand des Anspruches 4 ist, läßt sich der Planungszeitraum vergrößern, ohne daß das Paneel deswegen erweitert oder geändert werden muß. Gemaß der Erfindung geschieht das mit einem weiteren Block, der eine beliebige Zeiteinteilung aufweisen kann und aus mehreren Blättern zusammengeheftet ist. Dieser Notizblock wird kraftschlüssig auf dem Paneel mit Hilfe der Längsleisten und einer Klemmleiste festgelegt.

Er kann deswegen leicht entfernt werden, wenn er verbraucht ist. Die flach aufeinander liegenden Blätter dieses Notizblockes verhindern die Beschreibbarkeit der Karteiblätter nicht. Sobald ein Blatt des Notizblockes etwa durch Übernahme der Notizen in die Karteiblätter erledigt ist, kann es abgerissen und vernichtet werden.

Insbesondere wird dieser Gedanke der Erfindung mit den Merkmalen des Anspruches 5 verwirklicht. Hierbei liegen die Blätter des Blockes zwischen den Führungskanten der Längsleisten und können umgeblättert werden. Lediglich die Unterlage des Blockes dient zur Versperrung mit den Längsleisten.

Es hat sich ferner als zweckmäßig herausgestellt, das Aufsuchen des Blockes bei Benutzung der Karteiblätter zu erleichtern. Damit man das letzte Karteiblatt, welches zur Freilegung des Blockes angehoben werden muß, leicht finden kann, ist es zweckmäßig, die Merkmale des Anspruches 6 zu verwirklichen. Hierdurch entsteht ein Lesezeichen, daß man jedoch je nach Ausnutzung der Länge der Staffelkartei mit Karteiblättern verschieben, d.h. richtig einstellen kann. Dieses Lesezeichen kann auch für sich Verwendung finden, wenn man bevorzugt bestimmte Karteiblätter schnell aufsuchen will.

Die Einzelheiten, weiteren Merkmale und andere Vorteile der Erfindung ergeben sich aus der nachfolgenden Beschreibung einer Ausführungsform anhand der Figuren in der Zeichnung; es zeigen
- Fig. 1: die erfindungsgemäße Staffelkartei in Draufsicht,
- Fig. 2: eine vergrößerte Darstellung der Fig. 1 an der mit II bezeichneten umrahmten Stelle,
- Fig. 3: in perspektivischer Darstellung den Gegenstand der Fig. 1 und 2 beim Einwechseln eines Notizblockes,
- Fig. 4: eine Draufsicht in abgebrochener Darstellung auf den oberen Teil der Fig. 3 und
- Fig. 5: eine Seitenansicht des Gegenstandes der Fig. 4.

Die allgemein mit 1 bezeichnete Staffelkartei hat ein Paneel 8 (Fig. 4) mit einer als Schreibunterlagen dienenden Platte 2 von allgemein rechteckigem Grundriß. An den längeren Seite 3, 4 der Platte 2 sind Längsleisten 5 bzw. 6 befestigt. Jede dieser Längsleisten hat ein U-Profil 7 mit parallelen Schenkeln 9 bzw. 10. Die Außenseiten 11 bzw. 12 der Schenkel 9, 10 sind eben. Folglich kann die Fläche 12 als Schreibunterlage benutzt werden.

Auf der Platte 2 sind Karteiblätter 14, 15 liegend angeordnet. Diese Karteiblätter sind zu Blöcken zusammengeheftet. In Fig. 1 sind die Blöcke mit 16 bis 20 bezeichnet. Der Block 20 ist aufgeschlagen dargestellt.

Die Heftung der Karteiblätter 14, 15 erfolgt mit Verbindungsstegen 21, 22, die voneinander durch einen längsseitigen und in der Mitte angeordneten Doppelfalzbruch 23 getrennt sind. In der Blockheftung hängen die Karteiblätter mit Hilfe der Zahnleiste eines Flachschiebers 24 zusammen (Fig. 2). Dargestellt ist einer der Zähne 25, der einen rechteckigen Grundriß aufweist, in dem die parallelen Zahnflanken 26, 27 an den Falzen 28, 29 des Doppelfalzbruches anliegen. Der Schieber 24 weist Hocken in paarweiser Anordnung auf, von der einer mit 30 bezeichnet ist und sich an der Innenkante 31 der beiden Längsleisten 5, 6 führt. Jedem der Verbindungsstege 21, 22 ist ein Flachschieber 24, 24a zugeordnet.

Auf jeden Flachschieber 24, 24a ist jedem der sechs Karteiblätter ein Zahn 25 zugeordnet. Die Verbindungsstege 21, 22 sind mit den Zähnen verklebt, so daß die Zahnlücke, die in den Figuren nicht erkennbar ist, benachbarte Karteiblätter 14, 15 von den folgenden Karteiblättern trennt.

Zur Vergrößerung ihrer senkrechten Länge L sind die Karteiblätter 14, 15 über die Querkanten 31 ihrer Verbindungsstege 21, 22 hinaus auf das Maß L an jeder Querkante 32, 33 verlängert. Die sich hierdurch ergebenden Längsstreifen 34, 35 liegen auf der ebenen Fläche 12 der Schenkel 10 der Längsleisten 5, 6.

Um dies zu ermöglichen, sind in die Kanten 32, 33 der Karteiblätter 14, 15 Einschnitte eingebracht. Einer dieser Einschnitte ist in Fig. 2 mit 36 bezeichnet und genauer dargestellt. Die Innenkante 37 des Einschnittes ist mit der in Fig. 2 nicht sichtbaren äußeren Querkante des Verbindungssteges 22 ausgefluchtet. Gleichzeitig ist sie nach beiden Seiten derart über den Verbindungssteg hinaus verlängert, daß die Breite B des Einschnittes 36 größer als der Abstand der Zahnflanken 26, 27 des dem Verbindungssteg 22 aufliegenden Zahnes 25 ist.

Die Einschnitte 36 haben senkrecht zueinander verlaufende Kanten 38, 39, die in schwalbenschwanzförmig angeordnete Einführungsschlitzkanten 40, 41 übergehen. Hierdurch wird das Einführen und Heften der Karteiblätter erleichtert.

Außerdem sind die Einschnitte 36 derart verbreitert, daß jeweils einer der Nocken 30 innerhalb eines Einschnittes 36 zu liegen kommt, wie in Fig. 2 dargestellt ist.

Gemäß der Darstellung der Fig. 3 ist die beschriebene Staffelkartei in ihren Möglichkeiten durch einen Notizblock 42 erweitert. Er besteht aus mehreren Blättern 43, die von einem Heftrand 44 zusammengehalten werden. Der Heftrand verläuft parallel zur Querkante 45 des Paneels bzw. der die Schreibunterlage bildenden Platte 2. Der Notizblock 42 trägt an seiner oberen und unteren Kante 45, 46 je eine Lasche 47, 48, welche über die Blattkanten 49 vorstehen. Mit diesen Laschen wird der Notizblock 42 unter den U-Schenkel 12 jeder Längsleiste 5, 6 geklemmt und dadurch kraftschlüssig gehalten. Sein Heftrand wird dagegen mit einer Klemmleiste 50 gehalten, die den rechten Längsrand 45 des Paneels 8 und die Heftung 44 des Notizblockes 42 miteinander verspannt. Der Notizblock 42 ist dann auf dem Paneel 8 unter die nach rechts umklappbaren Karteiblättern befestigt. Die Innenkante 51 der Klemmleiste 50 dient als Abreißkante für die Blätter 43 des Notizblockes. Während die Laschen 47, 48 im Ausführungsbeispiel der Fig. 3 an dem Notizblock befestigt sind, kann auch ein Notizblock verwendet werden, welcher eine Unterlage aufweist, die über die Blattkanten nach oben vorsteht und dadurch die Laschen bildet.

Wie die Fig. 5 zeigt, ist die Außenkante 53 der oberen Längsleiste 6 bei 54 mit einer hinterschnittenen Nut versehen. Diese Nut dient als Führung für einen nicht dargestellten Schieber, der an jedem Ende der Leiste 6 mit einem Verschluß 55 blockiert ist. Der Schieber läßt sich über die Lasche 47 führen und dient dann als Lesezeichen zum Erfassen des letzten Karteiblattes, wenn dies gemäß Fig. 3 in die umgeklappte Stellung gebracht werden soll.

## Patentansprüche

1. Staffelkartei (1) mit Blöcken (16 bis 20), die mit Hilfe von Längsleisten (5, 6) auf einem Paneel (8) geführt und aus vorzugsweise liegenden Karteiblättern (14, 15) geheftet sind, welche mit Verbindungsstegen (22) zusammenhängen, die voneinander durch einen längsseitigen in der Mitte angeordneten Doppelfalzbruch (23) voneinander getrennt sind und in der Blockheftung mit Hilfe der Zahnleiste eines Flachschiebers (24, 24a) in der Weise zusammenhängen, daß die Zähne (25) abwechselnd vom Zahnlückengrund auf einem Verbindungssteg (21, 22) aufliegen, dessen Flanken (26, 27) bis zu den Falzbrüchen (28, 29) der Karteiblätter (14, 15) reichen, während die Zahnlücken benachbarte Karteiblätter (14, 15) trennen, dadurch gekennzeichnet, daß die Karteiblätter (14, 15) zur Vergrößerung ihrer senkrechten Länge (L) über die Querkanten (31) der Verbindungsstege (21, 22) zur Auflage auf den Längsleisten (5, 6) verlängert sind und ihre Verlängerungen (34, 35) mit Einschnitten (36) in die Querkanten (32, 33) der Karteiblätter (14, 15) versehen sind, wobei die Innenkante (37) der Einschnitte (36) mit der äußeren Querkante des Verbindungssteges (22) fluchtet und nach beiden Seiten derart über diese verlängert ist, daß die Breite (B) des Einschnittes (36) größer als der Abstand der Flanken (26, 27) des dem Verbindungssteg (22) aufliegenden Zahnes (25) ist.

2. Staffelkartei nach Anspruch 1, dadurch gekennzeichnet, daß die Einschnitte (36) von senkrecht zueinander verlaufenden Kanten (39, 40) bis auf schwalbenschwanzförmig zugeschnittene Einführungsschlitze (40, 41) begrenzt sind.

3. Staffelkartei nach einem der Ansprüche 1 oder 2, bei der auf der Oberseite der Flachschieber (24, 24a) angeordnete Nockenpaare (30) die Schieberführung an den Innenkanten (31) der Längsleisten (5, 6) bilden, dadurch gekennzeichnet, daß die Einschnitte (36) derart verbreitert sind, daß jeweils einer der Nocken (30) innerhalb eines Einschnittes (36) liegt.

4. Staffelkartei nach einem oder mehreren der Ansprüche 1 bis 3, dadurch gekennzeichnet, daß ein Notizblock (42) mit senkrechtem Heftrand mit je einer über die horizontalen Blattkanten (49) vorstehenden Lasche (47, 48) unter die Längsleisten (5, 6) geklemmt und mit einer Klemmleiste (50), die den rechten Längsrand (45) des Paneels hält und die Heftung (44) des Notizblockes (42) miteinander verspannt, auf dem Paneel (8) unter den nach rechts umgeklappten Karteiblättern (14, 15) befestigt ist, wobei die Innenkante (51) der Klemmleiste (50) als Abreißkante der Notizblockblätter (43) dient.

5. Staffelkartei nach Anspruch 4, dadurch gekennzeichnet, daß die Laschen (47, 48) eine Unterlage der Blätter (43) des Notizblockes (42) bilden.

6. Staffelkartei nach einem der Ansprüche 4 oder 5, gekennzeichnet durch einen in der oberen Längsleiste (5) geführten Schieber, der als Lesezeichen für den Notizblock (42) bei aufliegenden Teilblättern (14, 15) dient.

7. Staffelkartei nach einem der Ansprüche 4 bis 6, dadurch gekennzeichnet, daß in der Längsleiste (5) als Führung für den Schieber eine hinterschnittene Längsnut (54) vorgesehen ist, die an jedem Ende der Längsleiste (5) mit einem Verschluß (55) blockiert ist, wobei der Schieber eine den Hinterschnitt der Nut umfassende Oberkante aufweist.

## Claims

1. Desk diary (1) with blocks (16 to 20) guided on a panel (8) with the aid of longitudinal guide strips (5, 6) and taped out of preferably lying index sheets (14, 15) joint with one another by connecting webs (22), separated from each other by a longside double fold breach (23) arranged in the middle and in the block tape being mutually linked with the aid of the tooth strip of a flat slide (24, 24a) in such manner that the teeth (25) alternatingly bear from the teeth bottom land on a connecting web (21, 22) whose flanks (26, 27) extend till to the fold breachs (28, 29) of the index sheets (14, 15), while the teeth spaces separte adjacent index sheets (14, 15), **characterized in that** the index sheets (14, 15) for enlargement of their perpendicular length (L) are extended over the cross edges (31) of the connecting webs (21, 22) for bearing on the longitudinal guide strips (5, 6) and their extensions (34, 35) are provided with cuts (36) in the cross edges (32, 33) of the index sheets (14, 15), wherein the inside edge (37) of the cuts (36) is in line with the outer cross edge of the connecting web (22) and is extended to both sides over it such that the width (B) of the cut (36) is larger than the distance of the flanks (26, 27) of the tooth (25) bearing on the connecting web (22).

2. Desk diary as defined in claim 1, **characterized in that** the cuts (36) are bordered by edges (39, 40) running in perpendicular with one another with the exception of insert slits (40, 41) cut in dovetailed shape.

3. Desk diary as defined in one of claims 1 or 2, in which cam pairs (30) arranged on the top side of the flat slides (24, 24a) form the slide guide at the inside edges (31) of the longitudinal guide strips (5, 6), **characterized in that** the cuts (36) are widened such that one of said cams (30) each lies within a cut (36).

4. Desk diary as defined in one or several of claims 1 to 3, **characterized in that** a note block (42) having a vertical binding margin with one flap (47, 48) respectively, protruding over the horizontal sheet edges (49) is clamped under the longitudinal guide strips (5, 6) and by means of a clamping strip (50) holding the right-hand longitudinal margin (45) of the panel and mutually biasing the binding (44) of the note block (42), is fixed on the panel (8) under the index sheets (14, 15) folded to the right-hand side, wherein the inside edge (51) of the clamping strip (50) serves as pull-off edge for the note block sheets (43).

5. Desk diary as defined in claim 4, **characterized in that** the flaps (47, 48) form a support for the sheets (43) of the note block (42).

6. Desk diary as defined in one of claims 4 or 5, **characterized by** a slide guided in the upper longitudinal guide strip (5) and serving as marker for the note block (42) in case of partial sheets (14, 15) one resting on top of the other.

7. Desk diary as defined in one of claims 4 to 6, **characterized in that** in the longitudinal guide strip (5) an undercut longitudinal groove (54) is provided for as guide for the slide, said groove at each end of the longitudinal guide strip (5) being blocked by a closure (55), wherein the slide comprises an upper edge enclosing the undercut of the groove.

## Revendications

1. Agenda de table (1) avec des blocs (16 à 20), guidés sur un panneau (8) par le moyen des bandes longitudinales (5, 6) et borchés des fiches de préférence étendues (14, 15), rattachées l'une avec l'autre au moyen de nervures de raccordement (22), séparées l'une de l'autre par un onglet-pli double longitudinal (23) arrangé au milieu et dans la couture de bloc étant rattachées à l'aide de la crémaillère du registre plat (24, 24a) de manière que les dents (25) sont couchés alternativement du fond d' entredent sur une nervure de raccordement (21, 22), les flancs de laquelle (26, 27) s'étendent jusqu'aux ongles-plis (28, 29) des fiches (14, 15), pendant que les entredents séparent des fiches avoisinantes (14, 15), **caractérisé en ce que** les fiches (14, 15) pour l'agrandissement de sa longeur horizontale (L) sont allongées plus loin que les bords traversaux (31) des nervures de raccordement (21, 22) à coucher sur les bandes longitudinales (5, 6) et leurs allongements (34, 35) sont munies d'entailles (36) dans les bords transversals (32, 33) des fiches (14, 15), le bord intérieur (37) des entailles (36) étant aligné avec le bord transversal exterieur de nervure de raccordement (22) et étant allongé aux deux côtés outre eux, que la largeur (B) de l'entaille (36) est plus grande que la distance des flancs (26, 27) du dent (25) couchant sur la nervure de raccordement (22).

2. Agenda de table selon la revendication 1, **caractérisé en ce que** les entailles (36) sont limitées par des bords (39, 40) s'étandant perpendiculairement l'une avec l'autre sauf des fentes d'introduction (40,41) coupées en queue d'aronde.

3. Agenda de table selon une des revendications 1 ou 2, dans lequel des couples de cames (30) arrangés sur la face supérieure des registres plats (24, 24a) forment le guide de registre aux bords intérieurs (31) des bandes longitudinales (5, 6), **caractérisé en ce que** les entailles (36) sont élargies tellement qu'un des cams (30) est réspectivement arrangé dans une entaille (36).

4. Agenda de table selon une ou plusieurs des revendications 1 à 3, **caractérisé en ce qu'**un bloc-notes (42) avec un bord-couture vertical est pincé avec un couvre-joint (47, 48) réspectivement, saillant outre les bords horizontals de fiche (49) sous les bandes longitudinales (5, 6) et, au moyen d'une barre à bornes (50) soutenant la bordure longituinale droite (45) du panneau et mutualement haubanant la couture (44) du bloc-notes (42), est fixé sur le panneau (8) sous les fiches (14, 15) rabattues à droite, le bord intérieur (51) de la barre à bornes (50) servant comme bord à arracher des feuilles de bloc-notes (43).

5. Agenda de table selon la revendication 4, **caractérisé en ce que** les couvre-joints (47, 48) forment un support pour les feuilles (43) de bloc-notes (42).

6. Agenda de table selon une des revendications 4 ou 5, **caractérisé par** un registre guidé dans la bande longitudinale supérieure (5) et servant comme marque pour le bloc-notes (42) en cas de sous-feuilles (14, 15) couchant l'une sur l'autre.

7. Agenda de table selon une des revendications 4 à 6, **caractérisé en ce que** dans la bande longitudinale (5) une rainure longitudinal retassue (54) est prévue comme guide pour le registre, la rainure à chaque fin de la bande longitudinale (5) étant bloquée avec une fermeture (55), le registre comprennant un bord supérieur entourant le retassure de rainure.
